# EUROPÄISCHE PATENTSCHRIFT

(11) **EP 0 400 414 B1**
(45) Veröffentlichungstag und Bekanntmachung des Hinweises auf die Patenterteilung: **21.12.1994**
(21) Anmeldenummer: 90109428.4
(22) Anmeldetag: 18.05.1990
(51) Int. Cl.: H01H 71/74

(54) **Selbstschalter, insbesondere Leitungsschutzschalter**
Automatic circuit breaker particularly automatic cut-out
Disjoncteur automatique, particulièrement disjoncteur de protection de ligne

(30) Priorität: 27.05.1989 DE 3917327
(43) Veröffentlichungstag der Anmeldung: 05.12.1990
(73) Patentinhaber: Licentia Patent-Verwaltungs-GmbH, 60596 Frankfurt (DE)
(72) Erfinder: Kropp, Dieter, D-3250 Aerzen 1 (DE); Scholz, Gerhard, Dr.-Ing., D-4924 Barntrup (DE); Böker, Günter, Dipl.-Ing, D-3250 Hameln 8 (DE)
(74) Vertreter: Vogl, Leo, Dipl.-Ing.

(56) Entgegenhaltungen:
- CH-A- 235 374
- DE-C- 600 061
- DE-C- 708 975

## Beschreibung

Die Erfindung betrifft einen Selbstschalter nach dem Oberbegriff des Anspruchs 1. Insbesondere bei Leitungsschutzschaltern ist es zumeist erforderlich, die Bewegung eines Auslöseorganes, vorzugsweise eines Bimetallauslösers, mittels eines Zwischengliedes auf eine Verklinkungsstelle der Schaltmechanik zu übertragen.

Eine solche Anordnung ist beispielsweise aus der DE-B2-24 18 862 bekannt. Hierbei arbeiten sowohl der Magnetauslöser als auch der Bimetallauslöser auf einen schwenkbar gelagerten Klinkenhebel, der seinerseits auf eine Verklinkungsstelle einwirkt. Über den Klinkenhebel werden die verschiedenen Bewegungsabläufe einander angepaßt und zugleich eine Basisfläche für eine im Bimetall verstellbare Justierschraube geschaffen. Die Einstellung des thermischen Auslösers bei dieser Anordnung ist sehr empfindlich, da mit einem Werkzeug die Justierschraube am federelastischen freien Ende des Bimetalls gedreht werden muß. Die Justierung ist zudem sehr zeitaufwendig und genaue Einstellwerte lassen sich kaum erreichen. Größere Streuungen im Überlastbereich sind bei derartigen Schaltern deshalb nicht auszuschließen.

Desweiteren ist aus der DE-C-600 061 eine Eich- und Einstellvorrichtung für thermische Auslöser bekannt. bei der ein einarmiger Hebel an einer Lasche schwenkbar gelagert ist. Diese Lasche ist mittels einer Schraube um eine Skalenscheibe verstellbar, welche Strichmarken für verschiedene Auslösestromstärken trägt. Mit dieser Vorrichtung lassen sich nachträglich unterschiedliche Auslöseströme einstellen. Das Gelenk zwischen Hebel und Lasche wird hierbei durch einseitigen Druck der Schraube lediglich gewichtsabhängig verlagert. Dieser Nachteil gilt auch für den Hebel, der ebenfalls gewichts- und damit lageabhängig auf einem Knopf des Auslösers gleitet. Ein mit einer solchen Vorrichtung versehener Selbstschalter kann daher nicht lageunabhängig eingebaut werden.

Der Erfindung liegt die Aufgabe zugrunde, bei einem Selbstschalter der eingangs genannten Art zur Anpassung der Auslöserfunktion an die Schaltmechanik eine einfach aufgebaute Justiereinrichtung für einen Auslösehebel zu schaffen, deren Einstellfunktionen klar definiert sowie automatisch durchführbar sind, und die bei verbesserten Justiereigenschaften eine mechanische Beeinflussung des zugehörigen Auslösers während des Justiervorganges ausschließt.

Zur Lösung dieser Aufgabe sind erfindungsgemäß die in Anspruch 1 genannten Merkmale vorgesehen. Weiterbildungen und vorteilhafte Ausgestaltungen der Erfindung sind Gegenstände der Unteransprüche.

Die Erfindung ist insofern vorteilhaft, als die Justierung nicht direkt am Auslöser, sondern indirekt durch Lageveränderung des Auslösehebels erfolgt. Damit entfällt der bisher übliche Einstellvorgang am eigentlichen Auslöser, beispielsweise am freien biegsamen Ende eines Bimetallstreifens. Eine Fehljustierung durch Verformung mechanischer Bauteile entfällt somit. Über die Formgebung des Lagerkörpers lassen sich zudem unterschiedliche, automatisch durchführbare Einstellmöglichkeiten realisieren. Durch die Verlagerung der Justierstelle vom eigentlichen Auslöser weg kann dieser auch als einfacheres Bauteil ausgebildet sein.

Anhand der Zeichnung ist die Erfindung an einem Ausführungsbeispiel nachstehend näher erläutert.

Die einzige Figur zeigt in einer räumlichen Teilansicht schematisch einen Selbstschalter in Schmalbauweise, dessen schalenförmiges Gehäuseteil 1 eine Anformung 1a aufweist, in der zur Gehäuseinnenseite hin eine sacklochartige zylindrische Ausnehmung 1b mit einem darin zentral vorstehenden Zapfen 1c ausgespart ist. In die Gehäuseausnehmung ist ein zylindrischer Lagerkörper 2 nahezu spielfrei eingesetzt und dabei mittels einer axialen Bohrung 2a auf dem Zapfen 1c durch Wahl entsprechender Passungsmaße schwergängig gehalten. Auf seiner zum Innenraum weisenden Stirnfläche, die etwa flächenbündig mit der Anformung 1a abschließt, ist der Lagerkörper mit einem exzentrisch angeordneten, vorstehenden Lagerbolzen 2b versehen. Dieser ist vorzugsweise unmittelbar angeformt, kann aber auch ein eingesetzter Stift sein.

Der Lagerbolzen 2b dient als Lagerstelle für einen flachen winkelförmigen Auslösehebel 3 , dessen einer Hebelarm 3a von einem Auslöser, beispielsweise vom freien Ende eines Bimetallstreifens 4 beaufschlagt wird. Mit seinem anderen Hebelarm 3b greift der Auslösehebel vorzugsweise direkt unter einen Verklinkungsstift 5 der Schaltmechanik. Eine bei thermischer überlast hervorgerufene Krümmung des Bimetallstreifens 4 in Richtung des eingezeichneten Pfeiles 6 wird daher vom Auslösehebel auf den Verklinkungsstift übertragen. Ist die Auslösekraft des Bimetallstreifens nach Zurücklegen eines Leerweges ausreichend hoch, um die Haltekraft des Verklinkungsstiftes zu überwinden, so wird die Verklinkung aufgehoben und der Selbstschalter unterbricht den Stromfluß über seine Schaltmechanik. Für ein bestimmtes Auslöseverhalten ist daher ein Justiervorgang am fertigmontierten Selbstschalter erforderlich.

Dieses erreicht man durch Drehen des Lagerkörpers 2 innerhalb der Ausnehmung 1b und der dadurch hervorgerufenen Lageveränderung des Auslösehebels 3 aufgrund der Exzentrizität seines Lagerbolzens 2b . Somit lassen sich die Hebelarme 3a, 3b des Auslösehebels zwischen Bimetallstreifen 4 und Verklinkungsstift 5 entsprechend dem gewünschten Auslöseverhalten gezielt verschieben. Eine Exzentrizität des Lagerbolzens von etwa 1 mm ist dabei ausreichend, um über den notwendigen Justierweg an den Hebelarmen des Auslösehebels 3 zu verfügen.

Damit der Justiervorgang am Lagerkörper 2 bei fertigmontiertem Schalter und geschlossenem Schaltergehäuse durchführbar ist, weist der Lagerkörper in einer bevorzugten Ausführungsform auf seiner Mantelfläche eine Verzahnung 2c auf, die über ein von der rückwärtigen Gehäuseaußenseite her eingeformtes Sackloch 1d zugänglich ist. In dieses zur Ausnehmung 1b axial versetzt angeordnete Sackloch 1d läßt sich ein externes Einstellwerkzeug 7 mit seinem Zahnradtrieb 7a für den Justiervorgang einführen. Dabei dient die Mantelfläche des gegenüber der Ausnehmung 1b im Achsabstand um die beiden Teilkreishalbmesser versetzten Sackloches als Zentrierung des Zahnradtriebes.

Das vorzugsweise automatisch angetriebene Einstellwerkzeug 7 , welches über Auslöseparameter gesteuert wird, ermöglicht ein feinfühliges Drehen des Lagerkörpers 2 und garantiert so eine rationelle Justierung jedes Selbstschalters. Die zwischen Bohrung 2a und Zapfen 1c vorhandene Schwergängigkeit des Lagerkörpers wird hierbei vom Drehmoment des Zahnradtriebes 7a überwunden, seine selbsttätige Verstellung jedoch verhindert. Auf zusätzliche Sicherungsmaßnahmen der justierten Lage, beispielsweise mittels Lacksicherung, kann daher verzichtet werden. Auch braucht das relativ kleine Sackloch nicht nachträglich verschlossen zu werden, da der Lagerkörper vorzugsweise ein Kunststoffteil ist und keine stromführenden Teile des Schalters an dieser Stelle berührt werden können. Somit ist insgesamt eine Vereinfachung des gesamten Justiervorganges erreicht.

Die Verstellung des Lagerkörpers durch ein externes Einstellwerkzeug ist natürlich auch auf andere Weise, beispielsweise über einen Schraubantrieb oder einen Schneckentrieb möglich, ohne den Rahmen der Erfindung zu verlassen. Der Lagerkörper muß dabei entsprechende Aufnahmemittel für das Einstellwerkzeug, beispielsweise einen Schraubschlitz aufweisen. Auch besteht die Möglichkeit, den Lagerkörper umfangsseitig mit einer Riffelung oder mit Rastmarken zu versehen, die mit entsprechenden Mitteln in der Gehäuseanformung eine formschlüssige Rastung des Lagerkörpers in kleinen Schritten ermöglichen. Zusätzlich können auch Anschläge am Lagerkörper und in der Ausnehmung vorgesehen sein, um den Verstellsektor des Lagerkörpers auf den für die Justierung notwendigen Bereich einzugrenzen.

## Patentansprüche

1. Selbstschalter, insbesondere Leitungsschutzschalter, mit einer Justiereinrichtung für einen schwenkbar gelagerten, von Auslösern (4) verdrehbaren winkelförmigen Auslösehebel (3), der auf vorgegebene Sollwertfunktionen einstellbar ist und seinerseits auf eine Verklinkungsstelle (5) der Schaltmechanik einwirkt, dadurch gekennzeichnet, daß der Drehpunkt (2b) des zweiarmigen Auslösehebels (3) exzentrisch auf einem zylindrischen Lagerkörper (2) angeordnet ist, daß der Auslösehebel (3) mittels des drehbar gelagerten Lagerkörpers (2) einstellbar ist, und daß bei der Verstellung des Lagerkörpers (2) die Hebelarme (3a, 3b) des Auslösehebels (3) entsprechend dem geforderten Auslöseverhalten relativ zu den Auslösern (4) und der Verklinkungsstelle (5) verschieblich sind.

2. Selbstschalter nach Anspruch 1, dadurch gekennzeichnet, daß der Lagerkörper (2) in einer zylindrischen Gehäuseausnehmung (1b) drehbar gelagert ist.

3. Selbstschalter nach Anspruch 2, dadurch gekennzeichnet, daß der Lagerkörper (2) schwergängig in der Gehäuseausnehmung (1b) angeordnet ist.

4. Selbstschalter nach einem der Ansprüche 1 bis 3, dadurch gekennzeichnet, daß der mit einer axialen Bohrung (2a) versehene Lagerkörper (2) schwergängig auf einem in die Bohrung (2a) eingreifenden Zapfen (1c) des Gehäuses (1) gelagert ist.

5. Selbstschalter nach einem der Ansprüche 1 bis 4, dadurch gekennzeichnet, daß der Lagerkörper (2) und/oder die Gehäuseausnehmung (1b) an der Mantelfläche mit einer Riffelung versehen sind.

6. Selbstschalter nach einem der Ansprüche 1 bis 5, dadurch gekennzeichnet, daß der Lagerkörper (2) umfangsseitig eine von der Außenseite des Gehäuses (1) zugängliche Verzahnung (2c) aufweist.

7. Selbstschalter nach einem der Ansprüche 1 bis 5, dadurch gekennzeichnet, daß der Lagerkörper (2) an seiner nach außen weisenden Stirnseite mit einem Schraubschlitz versehen ist.

8. Selbstschalter nach einem der Ansprüche 1 bis 7, dadurch gekennzeichnet, daß die auf der Mantelfläche des Lagerkörpers (2) befindliche Verzahnung (2c) über ein zur Ausnehmung (1b) axial versetzt angeordnetes, gehäuseaußenseitig offenes Sackloch (1d) zugänglich ist.

9. Selbstschalter nach Anspruch 8, dadurch gekennzeichnet, daß das Sackloch (1d) als Führung für ein Einstellwerkzeug (7/7a) ausgebildet ist.

## Claims

1. Automatic switch, in particular circuit breaker, with an adjusting equipment for an angled trip lever (3), which is borne to be pivotable and which is rotatable by tripping devices (4) and settable to predetermined target value functions and its turn acts on a latching point (5) of the switching mechanism, characterised thereby, that the pivot point (2b) of the two-armed trip lever is arranged eccentrically on a cylindrical bearing body (2), that the trip lever (3) is settable by means of the bearing body (2), which is borne to be rotatable, and that - during the adjustment of the bearing body (2) - the lever arms (3a, 3b) of the trip lever (3) are displaceable relative to the tripping devices (4) and the latching point (5) in accordance with the required tripping behaviour.

2. Automatic switch according to claim 1, characterised thereby, that the bearing body (2) is borne to be rotatable in a cylindrical housing recess (1b).

3. Automatic switch according to claim 2, characterised thereby, that the bearing body (2) is arranged in the housing recess (1b) to be movable against some resistance.

4. Automatic switch according to one of the claims 1 to 3, characterised thereby, that the bearing body (2) is provided with an axial bore (2a) and borne on a spigot (1c), which engages into the bore (2a), of the housing (1) to be movable against some resistance.

5. Automatic switch according to one of the claims 1 to 4, characterised thereby, that the bearing body (2) and/or the housing recess (1b) are provided with a knurling at the envelope surface.

6. Automatic switch according to one of the claims 1 to 5, characterised thereby, that the bearing body (2) at the circumference displays a toothing (2c), which is accessible from the outward side of the housing (1).

7. Automatic switch according to one of the claims 1 to 5, characterised thereby, that the bearing body (2) is provided with a screwdriver slot at its outward end face.

8. Automatic switch according to one of the claims 1 to 7, characterised thereby, that the toothing (2c), which is situated on the envelope surface of the bearing body (2) is accessible by way of a blind hole (1d), which is arranged axially displaced relative to the recess (1b) and open at the outward side of the housing.

9. Automatic switch according to claim 8, characterised thereby, that the blind hole (1d) is formed as guide for an adjusting tool (7/7a).

## Revendications

1. Interrupteur automatique, en particulier disjoncteur de protection de ligne, comportant un dispositif d'ajustage pour un levier de déclenchement (3) coudé monté en pivotement, qui peut être tourné par des déclencheurs (4), qui peut être réglé à des fonctions de consigne prédéterminées et qui agit de son côté sur un encliquetage (5) du mécanisme de commutation, caractérisé en ce que le point de pivotement (2b) du levier de déclenchement (3) à deux bras est agencé de manière excentrique sur un corps d'appui cylindrique (2), en ce que le levier de déclenchement (3) peut être réglé au moyen du corps d'appui (2) monté en pivotement et en ce que lors du réglage du corps d'appui (2), les bras (3a, 3b) du levier de déclenchement (3) peuvent être déplacés par rapport aux déclencheurs (4) et à l'encliquetage (5), selon le comportement de déclenchement requis.

2. Interrupteur automatique selon la revendication 1, caractérisé en ce que le corps d'appui (2) est monté en pivotement dans un évidement (1b) cylindrique du boîtier.

3. Interrupteur automatique selon la revendication 2, caractérisé en ce que le corps d'appui (2) est agencé étroitement serré dans l'évidement (1b) du boîtier.

4. Interrupteur automatique selon l'une quelconque des revendications 1 à 3, caractérisé en ce que le corps d'appui (2) pourvu d'un alésage axial (2a) est monté de manière étroitement serré sur un tenon (1c) du boîtier (1) s'engageant dans l'alésage (2a).

5. Interrupteur automatique selon l'une quelconque des revendications 1 à 4, caractérisé en ce que le corps d'appui (2) et/ou l'évidement (1b) du boîtier sont pourvus d'un striage sur la surface enveloppe.

6. Interrupteur automatique selon l'une quelconque des revendications 1 à 5, caractérisé en ce que le corps d'appui (2) présente sur sa périphérie une denture (2c) accessible de la face extérieure du boîtier (1).

7. Interrupteur automatique selon l'une quelconque des revendications 1 à 5, caractérisé en ce que le corps d'appui (2) est pourvu d'une fente de vis sur sa face frontale tournée vers l'extérieur.

8. Interrupteur automatique selon l'une quelconque des revendications 1 à 7, caractérisé en ce que la denture (2c) se trouvant sur la surface enveloppe du corps d'appui (2) est accessible par l'intermédiaire d'un trou borgne (1d) ouvert du côté du boîtier et agencé en décalage axial par rapport à l'évidement (1b).

9. Interrupteur automatique selon la revendication 8, caractérisé en ce que le trou borgne (1d) est réalisé comme guidage pour un outil de réglage (7/7a).
